# EUROPÄISCHE PATENTSCHRIFT

(11) **EP 0 796 733 B1**
(45) Veröffentlichungstag und Bekanntmachung des Hinweises auf die Patenterteilung: **22.12.1999**
(21) Anmeldenummer: 97102078.9
(22) Anmeldetag: 10.02.1997
(51) Int. Cl.: B41F 5/24, B41F 13/00

(54) **Druckmaschine, vorzugsweise Flexodruckmaschine**
Printing machine, preferably flexographic press
Presse à imprimer, de préférence flexographique

(30) Priorität: 20.03.1996 DE 19611048
(43) Veröffentlichungstag der Anmeldung: 24.09.1997
(73) Patentinhaber: Windmöller & Hölscher, D-49525 Lengerich (DE)
(72) Erfinder: Achelpohl, Fritz, 49536 Lienen (DE); Rogge, Günter, 49536 Lienen (DE)

(56) Entgegenhaltungen:
- EP-A- 0 325 445
- DE-A- 3 432 572
- DE-A- 3 437 216
- GB-A- 2 143 474
- GB-A- 2 281 534

## Beschreibung

Die Erfindung betrifft einen Druckmaschine, vorzugsweise Flexodruckmaschine, mit einem in einem Druckmaschinengestell gelagerten Gegendruckzylinder, der mit einem Antrieb versehen ist, und mit mindestens einem Druckwerk, das aus einer angetriebenen, an den Gegendruckzylinder anstellbaren Druckwalze und aus einer an die Druckwalze anstellbaren Farbauftrags- oder Rasterwalze besteht, die mit einem Spülfarbwerk zusammenwirkt, wobei der Gegendruckzylinder, die Druck- und Rasterwalze jeweils gleichachsig Zahnräder zu ihren Antrieb aufweisen und die Rasterwalze mit einem besonderen Weiterlaufantrieb versehen ist.

Eine Flexodruckmaschine dieser Art ist beispielsweise aus der DE-PS 34 37 216 bekannt. Anhand der Fig. 5 der Zeichnung wird nachstehend kurz der Antrieb des Gegendruckzylinders und der Antrieb der Druckwalze und der Rasterwalze nur eines Druckwerk der bekannten Druckmaschine beschrieben.

In den Seitenteilen 1, 2 des Druckmaschinengestells sind die Wellenzapfen des Gegendruckzylinders 3 gelagert, die nur durch die gestrichelte Mittellinie angedeutet sind. Auf den rechten Wellenzapfen des Gegendruckzhhylinders 3 ist das Zentralrad 4 aufgekeilt. Das Zentralrad 4 wid von dem Hauptantriebsmotor 5, bei dem es sich um einen Elektromotor handelt, über das Antriebsritzel 6 und die Zwischenzahnräder 7 bis 10, die entsprechenden Getriebestufen bilden, angetrieben. Die Zahnräder 8 und 9 sind auf eine gestrichelt angedeutete Welle 11 aufgekeilt, die ebenfalls im Druckmaschinengestell gelagert ist.

Die Druckwalze 12 und die Rasterwalze 13 sind in Lagerböcken von auf Konsolen des Druckmaschinengestells verschieblich geführten Schiffen gelagert, wie dies in der DE-PS 34 37 216 beschrieben worden ist. Auf die rechten, die Lagerböcke durchsetzenden Wellenzapfen der Druckwalze 12 und der Rasterwalze 13, die ebenfalls nur durch gestrichelte Linien angedeutet sind, sind das Druckwalzenzahnrad 14, und das Rasterwalzenzahnrad 15 aufgesetzt, wobei das Rasterwalzenzahnrad 15 über einen Freilauf 16 auf dem Rasterwalzenwellenzapfen gelagert ist. Durch Verfahren des Druckwalzenschlittens und des Rasterwalzenschlittens können die Verzahnungen des Zentralrades 4 und des Druckwalzenzahnrades 14 sowie des Druckwalzenzahnrades 14 und des Rasterwalzenzahnarades 15 in und außer Eingriff gebracht werden. Dabei führen die Druckwalzen- und Rasterwalzenschlitten zum Auswechseln einer Druckwalze eine weithubige Bewegung und zum Verfahren in die Druck-Ab-Stellung" nur eine kurzhubige Bewegung aus, bei der die Zylinder und Walzen zwar voneinander abgerückt sind, deren Verzahnung sich aber noch lose miteinander im Eingriff befinden.

Üblicherweise läuft die Rasterwalze 13 in der Druck-Ab-Stellung noch mit einer geringeren Drehzahl als beim Druckbetrieb weiter, um bei kürzeren Druckunterbrechungen ein Ein- oder Antrocknen der Druckfarbe zu verhindern. Dieser Weiterlaufantrieb besteht aus dem Servomotor 17, der über die aus den Zahnrädern 18, 19 bestehende Getriebestufe und den Freilauf 20 die Rasterwalze 13 über den linken Wellenzapfen antreibt. Dieser Weiterlauf-Antrieb ist möglich, weil die Rasterwalze 13 wegen des rechten Freilaufs 16 auch bei blockiertem Rasterwalzenzahnrad 15 in einer Richtung gedreht werden kann. Der Weiterlaufantrieb behindert bei normalem Druckbetrieb den Antrieb der Rasterwalze 13 über das Zentralrad 4 und das Druckwalzenzahnrad 14 nicht, weil auch das Antriebszahnrad 19 über einen Freilauf 20 auf dem linken Wellenzapfen der Rasterwalze 13 gelagert ist.

Bei der erfindungsgemäßen Druckmaschine ist an die Rasterwalze 13 ein Spülfarbwerk angedrückt, das in der DE-Patentanmeldung 195 48 535.1 vom 22.12.1995 näher erläutert worden ist.

Dieses Spülfarbwerk besteht, wie anhand der Fig. 6 kurz erläutert wird, aus einem an die Rasterwalze 13 anstellbaren Rakelmesserträger 21, der aus einer Profilleiste besteht. Die Leiste des Rakelmesserträgers 21 ist mit einer den Farbkammerinnenraum bildenden Rinne versehen. In diese Rinne mündet im mittleren Bereich eine die Druckfarbe zuführende Bohrung 22. In den unteren Endbereichen der Rinne befinden sich die Druckfarbe abführenden Bohrungen 23 und 24. Die Stirnseiten der Rinnenränder des Rakelmesserträgers sind gegensinnig dachförmig abgeschrägt. Auf diese Stirnflächen sind Rakelmesser befestigt, die schabend bzw. streichend an die Rasterwalze 13 anstellbar sind. An den Seiten des Rakelmesserträgers sind Dichtungen angeordnet, die den Farbkammerinnenraum gegenüber der Rasterwalze 13 abdichten. Rakelvorrichtungen dieser Art sind beispielsweise aus den deutschen Patentanmeldungen 195 16 223.3 und 195 16 224.2 bekannt, auf die zur näheren Beschreibung der Rakelvorrichtung Bezug genommen wird.

In der aus der deutschen Patentanmeldung 195 48 535.1 bekannten Rakelvorrichtung ist vorgesehen, daß während der Spülung zum Zwecke der Reinigung der Rakelvorrichtung die Rakelwalze mit hoher Drehzahl, also mit einer Drehzahl, die über der Drehzahl beim Druckbetrieb liegt, ein- oder mehrmals mit entgegengesetzter Drehrichtung angetrieben wird.

Aus der GB-A 2143474 ist eine Druckmaschine bekannt, bei welcher während des Druckbetriebes die Antriebe für die Gegendruckwalze, die Druckwalze und die Rasterwalze von einem gemeinsamen Transmissionssystem abgenommen werden. Von diesem Transmissionssystem kann die Rasterwalze mittels einer Kupplung abeschaltet werden. Der Rasterwalze ist ein separater Motor zugeordnet, mit dem die Rasterwalze über eine zweite Kupplung zu ihrem Weiterlauf verbunden werden kann.

In der DE-PS 34 37 216 ist beschrieben worden, daß es bie Druckmaschinen und speziell Flexodruckmaschinen ein besonderes Problem ist, nach einem Wechsel der Formzylinder diese passergerecht zueinander auszurichten. Zu diesem Zweck und auch zum Zwecke des Weiterlaufs zeigt die DE-OS 34 32 572 eine Druckmaschine, bei der sowohl der Gegendruckzylinder als auch die Druck- und Rasterwalze eines jeden Druckwerkes von separaten Servomotoren angetrieben werden. Da aber der regeltechnische Aufwand für das Zusammenspiel aller Motoren miteinander äußerst hoch und zur Zeit wirtschaftlich noch nicht vertretbar ist, konnten sich derartige Druckmaschinenantriebe bisher noch nicht in der Praxis durchsetzen.

Aufgabe der Erfindung ist es, eine Druckmaschine der eingangs näher angegeben Art zu schaffen, bei der sich die Rasterwalze sowohl zum Zwecke des Weiterlaufs mit einer gegenüber der Betriebsdrehzahl geringen Weiterlaufdrehzahl als auch zum Zwecke des Spülens der Rakelvorrichtung mit einer gegenüber der Betriebsdrehzahl erhöhten Drehzahl reversierend antreiben läßt und zudem eine einfache passergerechte Ausrichtung der Druckzylinder nach deren Wechsel möglich ist.

Erfindungsgemäß wird diese Gesamtaufgabe bei einer Druckmaschine der eingangs angegebenen Art dadurch gelöst, daß nur das Druckwalzenzahnrad durch Parallelverschiebung mit dem Gegendruckzylinderzahnrad für den Druckbetrieb kuppelbar ist und daß die Rasterwalze mit einem eigenen steuerbaren, geschwindigkeitsvariablen und reversierbaren Antrieb versehen und zwecks passergerechter Ausrichtung der Druckwalzen nach einem Formatwechsel durch ein Zahnrad mit dem Druckwalzenzahnrad kuppelbar ist.

Bei dieser erfindungsgemäßen Ausgestaltung der Druckmaschine werden während des Druckbetriebes nur noch die Druckwalzen von dem Zentralrad angetrieben, mit dem die Druckwalzenzahnräder kämmen. Die Rasterwalze wird auch im Druckbetrieb über den Rasterwalzenantrieb angetrieben, wobei die Drehzahl der Rasterwalze über einen Rechner gesteuert werden kann. Um eine einfache und genaue Steuerung der Drehzahl zu ermöglichen, besteht der Antriebsmotor für den Rasterwalzenantrieb zweckmäßigerweise aus einem Schrittmotor.

Während des Druckbetriebes läßt sich somit die Rasterwalze mit gleicher Umfangsgeschwindigkeit wie die Druckwalze antreiben. Darüberhinaus ist es auch möglich, während des Druckbetriebes die Rasterwalze mit höherer oder geringerer Umfangsgeschwindigkeit als der der Druckwalze anzutreiben, so daß dadurch der Farbauftrag auf die Druckwalze gesteuert werden kann.

Während des Druck-Ab-Betriebes, bei dem also die Rasterwalze nicht an die Druckwalze angestellt ist, kann diese mit der gewünschten geringeren Weiterlaufdrehzahl angetrieben werden.

Während des Spülvorganges läßt sich die Rasterwalze reversierend mit den höheren Drehzahlen antreiben, also beispielsweise mit einer höheren Drehzahl als der beim Druckbetrieb.

Ein besonderer Vorteil dieser erfindungsgemäßen Ausgestaltung besteht darin, daß die Rasterwalzenantriebe nach einem Wechsel der Druckzylinder dazu benutzt werden können, um die Druckzylinder der mehreren Druckwerke passergerecht zueinander auszurichten. Zu diesem Zweck sind die Druckzylinderzahnräder mit einer Marke, beispielsweise einer Kennbohrung, versehen, über die sich der Druckzylinder gegenüber dem Druckmaschinengestell in eine Grundposition drehen läßt. Ausgehend von dieser Grundposition drehen die Rasterwalzenantriebe die einzelnen Druckzylinder in Stellungen, in denen diese passergerecht zueinander ausgerichtet sind. Dabei erfolgt die Steuerung der einzelnen Schrittmotore der Rasterwalzenantriebe durch einen Rechner, in dem die Grundposition und die einzelnen Drehwinkel zur Ausrichtung der Druckwalzen in ihre passergerechten Stellungen gespeichert sind.

Aufgrund der hohen Rechnerleistungen ist es auch möglich, die erforderlichen Einstellungen bei laufender Druckmaschine vorzunehmen und nach passergerechter Ausrichtung der einzelnen Druckwalzenzahnräder diese winkelgerecht und eingriffsgenau in den Eingriff mit der Verzahnung des Zentralrades zu bringen.

Zum Zwecke der passergenauen Einrichtung der einzelnen Druckwalzen bzw. der Druckwalzenzahnräder wird das Druckwalzenzahnrad in kuppelnden Eingriff mit einem Zahnrad der Rasterwalze gebracht. Zweckmäßigerweise erfolgt die Kupplung und Entkupplung des Rasterwalzenzahnrades mit dem Druckwalzenzahnrad durch Axialverschiebung eines dieser Zahnräder. Auch hierbei stellt der Rechner sicher, daß ein winkelrichtiger Eingriff der Zahnräder erfolgt, ohne daß Zähne aufeinanderstoßen.

Nach einer zweiten erfinderischen Ausgestaltung ist bei einer Druckmaschine nach dem Oberbegriff des Patentanspruchs 1 vorgesehen, daß die Rasterwalze wiederum mit einem eigenen steuerbaren, geschwindigkeitsvariablen und reversierbaren Anttrieb versehen ist und daß das Druckwalzenzahnrad nur mit dem Rasterwalzenzahnrad kuppelbar und das Rasterwalzenzahnrad durch eine schaltbare Kupplung von der Rasterwalze lösbar ist.

Bei dieser erfinderischen Weiterbildung des erfindungsgemäßen Druckwerks wird die Druckwalze im Druckbetrieb nicht mehr von dem den Gegendruckzylinder antreibenden Zentralrad angetrieben, sondern über den Rasterwalzenantrieb. Durch diese Ausgestaltung lassen sich sämtliche Vorteile der Druckmaschine nach der zweiten erfindungsgemäßen Ausgestaltung erreichen. Zusätzlich kann während des Druckbetriebes der Druckwalze über den Rasterwalzenantrieb eine von der Umfangsgeschwindigkeit des Gegendruckzylinder abweichende Geschwindigkeit erteilt werden, so daß aufgrund der dadurch erzielbaren Relativgeschwindigkeit Abwicklungsfehler der zu bedruckenden Bahn ausgeglichen werden können. Durch eine langsamere Drehung des Druckzylinders kann das Druckbild in Umfangsrichtung gestreckt und durch eine höhere Drehzahl gestaucht werden.

Ausführungsbeispiele der Erfindung werden nachstehend anhand der Zeichnujng näher erläutert. In dieser zeigt
**Fig. 1** den Antrieb des Gegendruckzylinders und der Druck- und Rasterwalze eines von mehreren Druckwerken einer Flexodruckmaschine, und zwar in einer Stellung, in der sich die Druckwalze und die Rasterwalze in der Druck-Ab-Stellung befinden.
**Fig. 2** eine der **Fig. 1** entsprechende Darstellung, in der das Druckwalzenzahnrad durch Parallelverschiebung der Druckwalze außer Eingriff mit der Verzahnung des zentralrades und durch Axialverschiebung in Eingriff mit der Verzahnung der Rasterwalze gebracht worden ist,
**Fig. 3**, die Darstellung eines Antriebes nach einer anderen Ausführungsform der Erfindung, in der sich die Druckwalze und die Rasterwalze in der Druck-An-Stellung befinden,
**Fig. 4** eine der **Fig. 3** entsprechende Darstellung des Antriebes, in der die Druckwalze und die Rasterwalze durch Weithubbewegungen von dem Gegendruckzylinder abgefahren worden sind,
**Fig. 5** eine Darstellung eines bekannten Antriebes und
**Fig. 6** eine schematische perspektivische Darstellung eines Gegendruckzylinders sowie einer Druckwalze und einer Rasterwalze mit Spülfarbwerk.

Anhand der Fig. 1 und 2 wird nun der Antrieb des Gegendruckzylinders und der Druckwalze sowie der Rasterwalze eines von mehreren Druckwerken einer Flexodruckmaschine nach der ersten Ausführungsform der Erfindung beschrieben.

Soweit die Bezugszeichen in den Fig. 1 bis 4 gleiche Teile einer bekannten Flexodruckmaschine nach Fig. 5 bezeichnen, werden dieselben Bezugszeichen verwendet.

Bei dem Ausführungsbeispiel des Antriebs nach der Erfindung, die nun anhand der Fig. 1 und 2 beschrieben wird, ist nur das Druckwalzenzahnrad 14 durch Parallelverschiebung des die Druckwalze 12 lagernden Schlittens in Eingriff mit den Zähnen des Zentralrades 4 bringbar. Die Rasterwalze 13 wird ausschließlich durch den Servomotor 40 über die Getriebestufe 18, 19 sowohl während des Druckbetriebes als auch während des Weiterlauf- und Waschbetriebes angetrieben.

Der rechte Wellenzapfen der Rasterwalze 13 ist mit einem Zahnrad 41 versehen, das sich nach der Entkupplung der Zahnräder 4 und 14 und entsprechendem Zusammenfahren bzuuw. Ausrichten der Druckwsalze 12 und der Rasterwalze 13 nur durch axiales Verschieben in Eingriff mit den Zähnen des Zahnrades 41 bringen läßt, so daß über den Rasterwalzenantrieb der Formzylinder 12 nach einem Wechsel zur Voreinstellung der Passer zu den Druckwalzen der anderen Druckwerke ausgerichtet werden kann.

Vor Aufnahme des Druckbetriebes wird das Druckwalzenzahnrad 14 durch Axialverschiebung wieder außer Eingriff mit dem Zahnrad 41 der Rasterwalze gebracht und die Druckwalze wird in ihre Druckstellung an den Gegendruckzylinder 3 herangefahren, so daß die Verzahnungen 4, 14 lagerichtig in Eingriff miteinander kommen.

Aus den Fig. 3 und 4 ist eine zweite Ausführungsform des erfindungsgemäßen Antriebes ersichtlich, das sich von dem Ausführungsbeispiel nach den Fig. 1 und 2 im wesentlichen nur dadurch unterscheidet, daß auch während des Druckbetriebes der Antrieb der Druckwalze 12 über den Servomotor 50 zum Antrieb der Rasterwalze 13 erfolgt. Das Zentralrad 51 ist daher mit einem entsprechenden kleineren Durchmesser ausgeführt, so daß es im Druckbetrieb nicht mehr in Eingriff mit dem Druckwalzenzahnrad 14 kommt.

Um die Rasterwalze 13 im Weiterlaufbetrieb und im Spülbetrieb unabhängig von der Druckwalze 12 antreiben zu können, ist das Rasterwalzenzahnrad 15 durch eine Schaltkupplung 52 von dem Rasterwalzenzahnrad 15 abkuppelbar.

Weiterhin läßt sich, wie aus Fig. 4 ersichtlich ist, durch entsprechende Axialverschiebung auf einem Vielkeil-Wellenzapfen das Druckwalzenzahnrad 14 in und außer Eingriff mit dem Rasterwalzenzahnrad 14 bringen, was erforderlich ist, um bei einer Voreinstellung sämtlicher Druckwalzen diese in ihre Grundpositionen zu bringen, in denen diese aufgrund von Kennmarken in ihren Drehwinkeln zu dem Maschinengestell ausgerichtet sind.

Die Servomotoren für die Rasterwalzenantriebe werden derart ausgewählt, daß sie in ihrer Leistung den an diese zu stellenden Anforderungen entsprechen und durch die Maschinensteuerung zur winkelgerechten Einstellung der Druckwalzen gesteuert werden können.

Die Erfindung ist vorstehend nur an einem Druckwerk einer Flexodruckmaschine beschrieben worden. Entsprechendes gilt jedoch für die weiteren Druckwerke bei Mehrfarben-Druckmaschinen.

## Patentansprüche

1. Druckmaschine, vorzugsweise Flexodruckmaschine mit einem in einem Druckmaschinengestell gelagerten Gegendruckzylinder (**3**), der mit einem Antrieb versehen ist und mit mehreren Druckwerken, von denen jedes aus einer angetriebenen, an den Gegendruckzylinder (**3**) anstellbaren Druckwalze (**12**) und aus einer an die Druckwalze (**12**) anstellbaren Farbauftrags- oder Rasterwalze (**13**) besteht, die mit einem Spülfarbwerk zusammenwirkt, wobei der Gegendruckzylinder (**3**), die Druck- und Rasterwalzen (**12, 13**) jeweils gleichachsig Zahnräder zu ihrem Antrieb tragen und die Rasterwalzen (**13**) mit besonderen Weiterlaufantrieben versehen sind,
**dadurch gekennzeichnet,**
daß nur das Druckwalzenzahnrad (**14**) durch Parallelverschiebung mit dem Gegendruckzylinderzahnrad (**4**) für den Druckbetrieb kuppelbar ist und daß die Rasterwalze (**13**) mit einem eigenen steuerbaren, geschwindigkeitsvariablen und reversierbaren Antrieb (**40, 18, 19**) versehen und zwecks passergerechter Ausrichtung der Druckwalzen (**12**) nach einem Formatwechsel durch ein Zahnrad (**41**) mit dem Druckwalzenzahnrad (**14**) kuppelbar ist.

2. Druckmaschine nach Anspruch 1,
**daddurch gekennzeichnet,**
daß die Kupplung und Entkupplung des Rasterwalzenzahnrades (**41**) mit dem Druckwalzenzahnrad (**14**) durch Axialverschiebung eines dieser Zahnräder (**14, 41**) erfolgt.

3. Druckmaschine nach dem Oberbegriff des Patentanspruchs 1,
**dadurch gekennzeichnet,**
daß die Rasterwalze (**13**) mit einem eigenen steuerbaren, geschwindigkeitsvariablen und reversierbaren Antrieb (**50**) versehen ist und daß das Druckwalzenzahnrad (**14**) nur mit dem Rasterwalzenzahnrad (**15**) kuppelbar und das Rasterwalzenzahnrad (**15**) durch eine schaltbare Kupplung (**52**) von der Rasterwalze (**13**) lösbar ist.

## Claims

1. Printing machine, preferably flexographic printing machine, having a back-up cylinder (3) which is mounted in a printing-machine stand and which is provided with a drive, and having a plurality of printing units, each of which consists of a driven printing roller (12) capable of being thrown onto the back-up cylinder (3) and of an ink applicator roller or engraved roller (13) which is capable of being thrown onto the printing roller (12) and which co-operates with a flush-type inking unit, the back-up cylinder (3) and the printing and engraved rollers (12, 13) in each case coaxially carrying gearwheels for their drive, and the engraved rollers (13) being provided with special run-on drives, characterized in that only the printing-roller gearwheel (14) is capable of being coupled, by parallel displacement, to the back-up cylinder gearwheel (4) for printing operation, and in that the engraved roller (13) is provided with its own controllable, variable-speed and reversible drive (40, 18, 19) and, after a format change, is capable of being coupled to the printing-roller gearwheel (14) by means of a gearwheel (41) for the purpose of the in-register alignment of the printing rollers (12).

2. Printing machine according to Claim 1, characterized in that the coupling and uncoupling of the engraved-roller gearwheel (41) to and from the printing-roller gearwheel (14) take place as a result of the axial displacement of one of these gearwheels (14, 41).

3. Printing machine according to the pre-characterizing clause of patent Claim 1, characterized in that the engraved roller (13) is provided with its own controllable, variable-speed and reversible drive (50), and in that the printing-roller gearwheel (14) is capable of being coupled only to the engraved-roller gearwheel (15) and the engraved-roller gearwheel (15) is capable of being released from the engraved roller (13) by means of a switchable coupling (52).

## Revendications

1. Presse à imprimer, de préférence presse flexographique, comportant un cylindre de contre-pression (3), monté dans un bâti de presse à imprimer et doté d'un entraînement, et comportant plusieurs groupes d'impression, dont chacun est constitué d'un rouleau d'impression (12) entraîné, pouvant être appliqué sur le cylindre de contre-pression (3), et d'un rouleau encreur ou tramé (13) pouvant être appliqué sur le rouleau d'impression (12) et coopérant avec un groupe d'encrage et de rinçage, le cylindre à contre-pression (3), les rouleaux d'impression et tramés (12, 13) portant chacun des roues dentées coaxiales pour assurer leur entraînement, et les rouleaux encreurs tramés (13) étant dotés d'entraînements à prolongation de mouvement particuliers,
caractérisée en ce que
seule la roue dentée de rouleau d'impression (14) est susceptible d'être couplée, par un déplacement parallèle, avec la roue dentée (4) du cylindre de contre-pression pour le fonctionnement en impression, et en ce que le rouleau encreur tramé (13) est doté d'un entraînement (40, 18, 19) pouvant être commandé, à vitesse variable et à inversion de sens de rotation et est susceptible d'être couplé à la roue dentée (14) du rouleau d'impression, au moyen d'une roue dentée (41), dans le but d'obtenir un positionnement conforme à l'enlignement des rouleaux d'impression (12) après un changement de format.

2. Presse à imprimer selon la revendication 1, caracterisée en que l'accouplement et le désaccouplement de la roue dentée (41) du rouleau encreur tramé avec la roue dentée (14) du rouleau d'impression s'effectuent par un déplacement axial d'une ces roues dentées (14, 41).

3. Pesse d'impression selon le préambule de la revendication 1, caractérisée en ce que le rouleau encreur tramé (13), doté d'un entrainement (50) à possibilité de commande propre, à variation de vitesse et à inversion du sens de rotation, et en ce que la roue dentée (14) du cylindre d'impression n'est susceptible d'être accouplé qu'à la roue dentée (15) du rouleau encreur tramé, et la roue dentée (15) du rouleau encreur tramé est susceptible d'être désolidariser du rouleau encreur tramé (13) par un embrayage (52) manoeuvrable.
